# FASCICULE DE BREVET EUROPEEN

(11) **EP 4 416 934 B1**
(45) Date de publication et mention de la délivrance du brevet: **13.08.2025**
(21) Numéro de dépôt: 22797814.5
(22) Date de dépôt: 04.10.2022
(51) Int. Cl.: H04R 1/10

(54) **OREILLETTE CIRCUM-AURICULAIRE OU SUPRA-AURICULAIRE D'UN CASQUE AUDIO ET PROCEDE DE MONTAGE ASSOCIE**
OHRUMSCHLIESSENDE ODER OHRABDECKENDE OHRMUSCHEL EINES KOPFHÖRERS UND ZUGEHÖRIGES MONTAGEVERFAHREN
CIRCUMAURAL OR SUPRA-AURAL EARPIECE OF A HEADPHONE AND METHOD OF ASSEMBLY THEREOF

(30) Priorité: 12.10.2021 FR 2110781; 07.06.2022 FR 2205461
(43) Date de publication de la demande: 21.08.2024
(73) Titulaire: FOCAL JMLab, 42350 La Talaudière (FR)
(72) Inventeur: VILLEMINOZ, Emmanuel, 42000 SAINT ETIENNE (FR)
(74) Mandataire: Ipsilon Lyon
(86) Numéro de dépôt international: PCT/FR2022/051872
(87) Numéro de publication internationale: WO 2023/062301

(56) Documents cités:
- JP-U- H0 580 090
- US-A1- 2012 087 517
- US-A1- 2018 103 309
- US-A1- 2020 213 703

## Description

### DOMAINE TECHNIQUE

L'invention concerne le domaine technique des casques audio dont les oreillettes comportent au moins un haut-parleur.

En particulier, l'invention concerne une oreillette circum-auriculaires ou supra auriculaire d'un casque audio. L'invention concerne également le procédé de montage de l'oreillette.

L'invention trouve des applications multiples, notamment pour des casques audio passifs ou à réduction active de bruits.

### ETAT DE LA TECHNIQUE

Les casques audio connaissent une croissance importante ces dernières années notamment avec le développement d'un grand nombre de fonctionnalités électroniques intégrées dans les casques audios. Par exemple, les casques audios intègrent de plus en plus de fonctions électroniques, telles que la suppression des bruits extérieurs pour améliorer le confort de l'utilisateur et la qualité du contenu sonore transmis à l'utilisateur.

De plus, d'autres fonctions électroniques peuvent également être intégrées dans ces casques audios, telles qu'une fonction permettant de couper le système de réduction active du bruit par une action de l'utilisateur sur une oreillette ou encore une transmission automatique des communications téléphoniques reçues par l'utilisateur sur son téléphone portable.

Une autre fonction électronique consiste à reconnaître lorsque l'utilisateur retire son casque de ses oreilles et à commander l'arrêt des fonctions électroniques de celui-ci afin d'économiser sa batterie.

Bien que ces nouvelles fonctionnalités aient entrainé un développement croissant du secteur des casques audios, l'invention concerne plus généralement tous les types de casques audios et également les casques audio passifs, c'est-à-dire les casques audios intégrant très peu d'électronique voire aucune électronique de commande du son transmis.

L'invention concerne plus spécifiquement les casques comportant des oreillettes circum-auriculaires ou supra auriculaires, contrairement aux oreillettes intra auriculaires.

Ces oreillettes comportent un coussinet positionné sur l'oreille ou entourant l'oreille de l'utilisateur, et permettant de créer une cavité frontale d'écoute insonorisée de l'environnement extérieur. Cette cavité frontale est formée par une paroi frontale supportant le haut-parleur au bord de laquelle le coussinet est fixé. Derrière cette paroi frontale, les oreillettes intègrent un capot recouvrant le haut-parleur et éventuellement une coque et des moyens électroniques de commande du haut-parleur. De tels oreillettes sont connus de US 2020/213703 A1 et US 2018/103309 A1.

Nonobstant la présence éventuelle d'évents qui permettent d'améliorer le comportement du haut-parleur, la géométrie d'une oreillette permet de distinguer trois zones entre lesquelles il est préférable de garantir l'étanchéité. En effet, lorsque cette étanchéité n'est pas optimale, des fuites acoustiques apparaissent, ce qui tend à dégrader la restitution sonore du casque.

A cet effet, la première zone correspond à la cavité frontale, formée à l'avant de la paroi frontale. La seconde zone correspond à la cavité formée entre le capot et l'ensemble formé par la paroi frontale et le haut-parleur, rapporté sur la paroi frontale par l'intermédiaire de joints d'étanchéité, également appelée cavité arrière, et la troisième zone correspond à l'environnement extérieur au capot.

Ainsi, l'étanchéité entre l'environnement extérieur au capot et la cavité arrière doit être garantie et de même pour l'étanchéité entre la cavité frontale et la cavité arrière.

De manière classique, l'étanchéité entre la cavité frontale et la cavité arrière est obtenue par collage du haut-parleur sur la paroi frontale. Pour ce faire, un haut-parleur comporte classiquement un équipage mobile et un moteur magnétique fixé sur un saladier. Dans certains modes de réalisation, le bord externe de l'équipage mobile est relié au saladier par le biais d'une suspension. Le bord interne de la suspension est, quant à lui, fixé à la membrane de l'équipage mobile, dont les déplacements assurent la génération des ondes acoustiques. Pour obtenir les déplacements recherchés de l'équipage mobile, le moteur magnétique est fixé sur le saladier et il génère un champ magnétique constant. Une tension variable est appliquée dans la bobine de l'équipage mobile, ce qui permet de faire bouger l'équipage mobile avec plus ou moins d'amplitude.

Le collage du saladier du haut-parleur sur la paroi frontale impose néanmoins plusieurs problèmes techniques.

Premièrement, pour assurer un collage efficace du saladier sur la paroi frontale, il est souvent nécessaire d'utiliser une colle chimique présentant des risques pour la santé du personnel assurant la fixation du saladier sur la paroi frontale.

De plus, cette colle chimique est généralement nocive pour l'environnement.

En outre, le collage du saladier sur la paroi frontale complexifie grandement la réparabilité de l'oreillette car, pour démonter le haut-parleur de la paroi frontale, il est nécessaire de faire chauffer la colle jusqu'à obtenir son évaporation. Cette opération doit être réalisée sous un système d'aspiration afin de limiter les risques d'intoxication. En outre, dans certains cas, il n'est même pas possible de retirer ce collage si bien que le casque ne peut pas être réparé.

Par ailleurs, lors des opérations de collage du saladier sur la paroi frontale, il est nécessaire de s'assurer de la limitation des fuites acoustiques entre la cavité frontale et la cavité arrière de l'oreillette. Les fuites entre ces deux cavités peuvent se produire si le saladier est mal positionné ou si une partie du saladier n'est pas parfaitement collée à la paroi frontale. Pour garantir des fuites limitées, lorsque le haut-parleur est collé sur la paroi frontale, un opérateur réalisant l'assemblage doit attendre le séchage complet de la colle et doit ensuite mesurer les fuites acoustiques et vérifier que celles-ci sont suffisamment limitées, préférentiellement complètement nulles, au niveau de la zone de collage du haut-parleur.

Si l'opérateur détecte des fuites supérieures à une valeur seuil dans cette zone, il peut alors redéposer une couche de colle pour combler ces fuites. Cette opération est donc très consommatrice en temps. Pour éviter d'utiliser de la colle et améliorer la réparabilité d'une oreillette, il serait possible d'utiliser des vis pour fixer le saladier sur la paroi frontale. Cependant, le saladier porte le moteur magnétique constitué d'un ou plusieurs aimants. Ainsi, apporter des vis métalliques près de ces aimants peut entrainer une détérioration du haut-parleur si les vis sont attirées par les aimants lors du vissage de celles-ci.

Par ailleurs, l'utilisation de vis pour fixer le saladier pose également un problème pour mettre en œuvre ce type de procédé dans les chaines de montage existantes des oreillettes. En effet, un procédé d'assemblage généralement mis en place se décompose en plusieurs étapes réalisée sur une chaine d'assemblage, chaque étape correspond à un poste d'assemblage assuré par un opérateur.

Le procédé de montage du haut-parleur dans l'oreillette comporte généralement une première étape de positionnement du saladier sur la paroi frontale. Cette étape est réalisée par un premier opérateur qui effectue classiquement dans cette étape le collage du haut-parleur sur la paroi frontale par le biais de son saladier. L'opérateur effectue également si nécessaire les connexions électriques du haut-parleur à la carte électronique du casque. L'opérateur déplace ensuite l'ensemble formé par le haut-parleur et la paroi frontale vers un deuxième poste, assuré par un deuxième opérateur.

Le deuxième opérateur est en charge de visser le capot sur la paroi frontale. L'ensemble est ensuite déplacé vers un troisième poste dans lequel l'opérateur effectue une mesure des fuites acoustiques. Si des fuites acoustiques sont détectées et qu'elles dépassent un seuil prédéterminé, une couche de colle supplémentaire peut être ajoutée entre le saladier et la paroi frontale en retirant le capot.

Si des vis devaient remplacer la colle actuellement utilisée, les vis pourraient être vissées sur le deuxième poste équipé de moyens de vissage. Cependant, lors du transport entre les premier, deuxième et troisième postes d'assemblage, le saladier ne serait pas fixé à la paroi frontale et pourrait ainsi bouger de sa position, ce qui pourrait faire apparaitre des fuites acoustiques supplémentaires et limiter les performances finales du casque.

Il est également possible d'imaginer un mode de réalisation dans lequel un système d'ergots déformables permet de maintenir le saladier pressé contre la paroi frontale. Cependant, dans le cas où les fuites acoustiques dépassent le seuil prédéterminé, des ergots supplémentaires ne peuvent être installés pour diminuer les fuites acoustiques. JP H05 80090 U montre une paroi frontal avec un ergot déformable pour la fixation d'un haut-parleur d'une oreillette.

Le problème que se propose de résoudre l'invention est donc de trouver des solutions de fixation du saladier sur la paroi frontale permettant de limiter l'apparition de fuites acoustiques tout en étant respectueuses de l'environnement.

### DESCRIPTION DE L'INVENTION :

L'invention propose de répondre à ce problème technique en utilisant une oreillette circum-auriculaires ou supra auriculaire de casque audio comportant un saladier, sur lequel l'équipage mobile et le moteur magnétique du haut-parleur sont fixés, et un capot, montés de manière amovible sur la paroi frontale de l'oreillette, par l'intermédiaire de la coopération réversible de moyens mécaniques.

En l'espèce les moyens mécaniques sont hybrides, puisqu'ils incluent à la fois des ergots déformables et des vis.

Les ergots déformables permettent, d'une part, de guider le positionnement du haut-parleur lors de l'assemblage du casque et d'empêcher ainsi l'apparition de fuites dues à un mauvais positionnement et, d'autre part, de maintenir le haut-parleur contre la paroi frontale lors des déplacements entre les différents postes d'assemblage.

Les vis permettent de fixer le capot sur la paroi frontale, de sorte à prendre en sandwich le haut-parleur, par l'intermédiaire de son saladier, entre le capot et la paroi frontale. Ainsi, la pression appliquée par le capot sur le haut-parleur permet de plaquer le saladier contre la paroi frontale et limiter l'apparition de fuites acoustiques. Le saladier est donc maintenu contre la paroi frontale grâce à l'appui du capot, si bien qu'en dévissant les vis du capot, il est possible de désolidariser le saladier de la paroi frontale en déplaçant les ergots déformables.

L'invention propose une oreillette circum-auriculaire ou supra-auriculaire d'un casque audio selon la revendication 1.

En d'autres termes, selon un premier aspect, l'invention concerne une oreillette circum-auriculaires ou supra auriculaire d'un casque audio comportant :
- une paroi frontale,
- un haut-parleur équipé d'un saladier, fixé sur la paroi frontale, et
- un capot fixé sur la paroi frontale de sorte à recouvrir le haut-parleur.

L'invention se caractérise en ce que le haut-parleur et le capot sont fixés de manière amovible sur la paroi frontale par la coopération réversible de moyens mécaniques, localisés sur le capot et sur une paroi externe du saladier, avec de moyens mécaniques correspondants localisés sur la paroi frontale.

Les moyens mécaniques du saladier comportent au moins une protubérance destinée à coopérer avec un ergot déformable de la paroi frontale, et les moyens mécaniques du capot comportent des sites de réception de vis de fixation du capot sur la paroi frontale, le capot venant presser le haut-parleur de sorte à garantir l'appui du saladier contre la paroi frontale.

Autrement formulé, l'étanchéité entre la cavité frontale et la cavité arrière est garantie par l'action conjuguée des ergots déformables et de l'appui du capot sur le haut-parleur, tandis que l'étanchéité entre la cavité arrière et l'environnement extérieur à l'oreillette est garantie par l'action des vis de fixation du capot sur la paroi frontale.

En comparaison avec l'art antérieur dans lequel le haut-parleur est collé sur la paroi frontale pour garantir l'étanchéité entre la cavité frontale et la cavité arrière, l'invention est plus respectueuse de l'environnement et des opérateurs puisqu'elle s'affranchit de l'utilisation de colle. En outre, l'assemblage est simplifié par la présence des ergots, puisque ceux-ci permettent de maintenir le saladier en place lors des différents déplacements lors de l'assemblage du casque. Les ergots déformables facilitent le montage et le démontage et permettent un gain de temps en comparaison de l'utilisation de vis, que l'on doit visser et dévisser. En outre, en maintenant le saladier par l'appui du capot, il est possible d'éloigner les vis métalliques du moteur magnétique et ainsi de mieux protéger ce dernier, puisque le risque que les vis soient attirées par les aimants du moteur est plus limité. En effet, le capot arrière protège le moteur magnétique et les vis ne peuvent traverser cette barrière de protection malgré l'attraction générée par le moteur magnétique sur les vis.

De plus, le maintien en sandwich du haut-parleur entre le capot et la paroi frontale permet de limiter le nombre de vis utilisées. En effet, dans les solutions de l'art antérieur, les vis n'ont qu'une seule et unique fonction, à savoir assurer l'étanchéité entre cavité frontale et cavité arrière ou encore assurer l'étanchéité entre cavité arrière et l'environnement extérieur. L'invention utilise des vis de fixation antifuite traversant à la fois le capot, le saladier du haut-parleur et la paroi frontale. Ces vis ont donc la double fonction d'assurer l'étanchéité entre cavité frontale et cavité arrière ou encore assurer l'étanchéité entre la cavité arrière et l'environnement extérieur.

En pratique, le saladier comporte en outre une languette d'insertion s'étendant radialement vers l'extérieur du saladier et destinée à coopérer avec un logement de butée de la paroi frontale. La présence d'une telle languette permet de guider le mouvement de l'opérateur lors du positionnement du saladier contre la paroi frontale. En effet, une fois insérée dans le logement de butée de la paroi frontale, la languette bloque l'avant du saladier et guide le basculement du saladier pour que ce dernier puisse s'engager correctement dans l'espace formé entre les ergots déformables de la paroi frontale. La coopération de la languette et des protubérances avec le logement de butée et les ergots déformables permet donc de limiter les fuites acoustiques liées à un mauvais positionnement du saladier.

Selon un mode de réalisation, les protubérances sont au nombre de deux et sont destinées à être réparties symétriquement de part et d'autre du logement de butée. La répartition symétrique permet d'équilibrer les forces s'appliquant sur le saladier et d'éviter que ce dernier ne soit délogé de sa position en cas de choc, par exemple lors de l'assemblage.

Avantageusement, le saladier comporte en outre au moins deux oreilles présentant une forme d'équerre dont la portion supérieure s'étend radialement vers l'extérieur du saladier.

En pratique, le capot vient presser sur le haut-parleur au niveau des deux oreilles du saladier. A cet effet, le capot peut présenter des cales d'appui s'étendant vers l'intérieur de la cavité formée entre le capot et le haut-parleur, de sorte à venir en contact avec la face supérieure des oreilles. Avantageusement, les deux oreilles sont destinées à venir en regard de deux plots troués de la paroi frontale. Chaque oreille comporte un trou traversant destiné à recevoir une vis de fixation antifuite. Les sites de réception du capot incluent en outre des ouvertures permettant d'accueillir lesdites vis de fixation antifuite. Par exemple, ces ouvertures sont réalisées au travers des cales d'appui décrites ci-dessus. Ainsi, les vis de fixation antifuite traversent le capot et les oreilles pour être vissées dans les socles de la paroi frontale. Les vis de fixation antifuite permettent ainsi de maintenir ensemble le capot, le haut-parleur et la paroi frontale. En outre, elles assurent d'autant plus l'étanchéité entre la cavité frontale et la cavité arrière, puisque l'appui de la vis vient renforcer le plaquage du haut-parleur contre la paroi frontale.

L'accès aux ouvertures des oreilles se fait avantageusement par le dessus du capot, ce qui évite d'avoir à démonter, puis remonter le capot pour rajouter les vis de fixation antifuite.

Lorsque le casque est de type actif, le saladier comporte également un connecteur comportant deux pads et une fiche femelle, le connecteur étant destiné à relier de deux manières le haut-parleur à une carte électronique du casque. D'une part, une nappe de fil reliée à la carte électronique du casque peut être branchée dans la fiche femelle et, d'autre part, la fermeture du capot permet la mise en contact de deux broches avec les pads du connecteur. Ainsi, deux types de connexion sont envisageables, pour s'adapter aux mieux aux différentes conceptions des casques. En pratique, la connexion avec la nappe de fils est utilisée pour les casques dits "actif", c'est-à-dire embarquant une carte électronique prévue par exemple pour l'annulation des bruits extérieurs. La connexion par contact entre les broches avec les pads du connecteur est utilisée pour les casques dits "passif", c'est-à-dire n'embarquant pas d'électronique.

L'oreillette peut être recouverte d'une coque extérieure dans laquelle est rapporté l'ensemble formé par la paroi frontale, le haut-parleur équipé du saladier et le capot. La coque permet ainsi de protéger le haut-parleur et d'apporter un aspect esthétique au casque. En variante, lorsque le casque est de type passif, le capot et la coque extérieure sont confondus. La coque extérieure joue alors le rôle de capot. Celui-ci peut alors être vissé depuis l'avant de la paroi frontale afin d'éviter que des vis ne soient visibles depuis l'extérieur.

Selon un second aspect, l'invention propose un procédé de montage d'une oreillette telle que décrite précédemment, selon la revendication 9, ledit procédé comportant les étapes de :
- positionnement du saladier contre la paroi frontale de l'oreillette par coopération de l'au moins une protubérance avec l'au moins un ergot déformable de la paroi frontale,
- fixation du capot sur la paroi frontale, par vissage d'au moins une vis de fixation, dans au moins un site de réception du capot, les sites de réception présentant une ouverture traversante coopérant avec des plots de la paroi frontale,
- mesure des fuites acoustiques entre une cavité frontale formée à l'avant de la paroi frontale et la cavité arrière formée à l'arrière de la paroi frontale, et
- mesure des fuites acoustiques entre la cavité arrière et l'environnement extérieur au capot. Selon un mode de réalisation privilégié, le montage du saladier peut s'effectuer en positionnant la languette d'insertion dans le logement de butée et en basculant le saladier de sorte à déformer les ergots déformables pour permettre l'insertion des protubérances.

Le capot est ensuite fixé sur la paroi frontale par vissage de vis de fixation antifuite à travers le capot en traversant les ouvertures du capot. Les vis de fixation antifuite pénètrent dans les ouvertures des oreilles pour être vissées dans les plots de la paroi frontale.

Si un besoin de limitation des fuites est constaté entre la cavité frontale et la cavité arrière après les mesures des fuites acoustiques, le procédé inclut les étapes de démontage des vis de fixation antifuite du capot, d'insertion d'une nouvelle vis de fixation antifuite dans le logement de butée de la paroi frontale pour appuyer contre la languette d'insertion du saladier, et de remontage du capot avec les vis de fixation antifuite et nouvelle mesure des fuites acoustiques restantes.

La fixation des vis de fixation antifuites dans les oreilles permet de répondre à la fois à une problématique de fuites détectées entre la cavité arrière et l'environnement extérieur au capot, et à une problématique de fuites détectées entre la cavité frontale et la cavité arrière. La fixation d'une vis de fixation antifuite dans le logement de butée répond seulement à une problématique de fuites détectées entre la cavité frontale et la cavité arrière.

De même, ces étapes peuvent être réalisées dans n'importe quel ordre, selon les besoins détectés après les mesures des fuites acoustiques.

Si un besoin de limitation des fuites entre la cavité arrière et l'environnement extérieur est constaté après les mesures des fuites acoustiques, le procédé comprend en outre la fixation de vis de fixation dans les sites de réception du capot.

En particulier, le procédé comprend les étapes de :
- fixation de deux premières vis de fixation dans les sites de réception du capot, et
- si un besoin de limitation des fuites entre la cavité arrière et l'environnement extérieur est à nouveau constaté après une nouvelle mesure des fuites, ajout de vis de fixation supplémentaires. Les mesures des fuites acoustiques entre la cavité frontale et la cavité arrière et entre la cavité arrière et l'environnement extérieur au capot peuvent être réalisées simultanément ou l'une après l'autre.

Le processus de montage est itératif. Il dépend de la qualité de montage réalisé par les opérateurs, de la tolérance de fabrications des différentes pièces de l'oreillette, ainsi que de la limite de fuites acoustiques recherchée.

Ainsi, plus la tolérance des pièces est faible et plus le montage est réalisé avec soin, moins un besoin de limiter les fuites acoustiques risque d'apparaitre. Le procédé peut alors être réduit à très peu d'étapes, ce qui permet de gagner beaucoup de temps.

A l'inverse, si des variations de dimensions sont observées sur les ergots ou sur l'épaisseur de la matière du capot, des fuites acoustiques peuvent apparaitre, ce qui nécessite d'ajouter des étapes au procédé. Le nombre d'étapes du procédé peut également dépendre de la limite de fuites acoustiques recherchée. Plus il est recherché de réaliser un casque avec des fuites limitées, plus la limite de fuites acoustiques recherchée est basse et plus le procédé risque de nécessiter des étapes de mesure et de correction des fuites afin d'atteindre la performance recherchée. Pour ce type de casque haut de gamme, l'emploi de vis de fixation sera ainsi rendu plus systématique que pour un casque répondant à des critères moins exigeants.

### BREVE DESCRIPTION DES DESSINS :

La manière de réaliser l'invention, ainsi que les avantages qui en découlent, ressortiront bien de la description des modes de réalisation qui suivent, à l'appui des figures annexées dans lesquelles :
[Fig 1] est une vue en perspective éclatée de l'ensemble formé par le haut-parleur équipé de son saladier et le capot, rapporté sur une paroi frontale, selon un premier mode de réalisation de l'invention,
[Fig 2] est une vue en perspective d'un saladier selon un premier mode de réalisation de l'invention,
[Fig 3] est une vue en perspective du haut-parleur équipé du saladier de la figure 2,
[Fig 4] est une vue en perspective d'une paroi frontale selon un premier mode de réalisation de l'invention,
[Fig 5] est une vue en perspective d'un haut-parleur équipé d'un saladier selon la figure 2, monté sur la paroi frontale de la figure 4,
[Fig 6] est une vue en perspective d'un capot selon un premier mode de réalisation de l'invention,
[Fig 7] est une vue en perspective d'un haut-parleur selon la figure 3, monté sur la paroi frontale de la figure 4, et des moyens de connexion avec la carte électronique du casque,
[Fig 8] est une vue en perspective d'un saladier selon la figure 2 et d'un autre moyen de connexion,
[Fig 9] est une vue en coupe d'une oreillette selon un mode de réalisation de l'invention,
[Fig 10] est un ordinogramme représentant les étapes du procédé de montage d'un haut-parleur de la figure 3, à l'intérieur de chaque oreillette d'un casque et vérification de la conformité de la fixation vis-à-vis des fuites acoustiques,
[Fig 11] est une représentation en perspective de la première étape du procédé de la figure 10, comportant un saladier selon la figure 2.
[Fig 12] est une représentation en perspective de la première étape du procédé de la figure 10, comportant un haut-parleur selon la figure 3.
[Fig 13] est une représentation en perspective de la deuxième étape du procédé de la figure 10,
[Fig 14] est une représentation en perspective de la troisième étape du procédé de la figure 10,
[Fig 15] est une représentation en perspective de la cinquième étape du procédé de la figure 10,
[Fig 16] est une représentation en perspective de la huitième étape du procédé de la figure 10.

### DESCRIPTION DETAILLEE DES MODES DE REALISATION :

Tel qu'illustré sur la figure 1, une oreillette circum-auriculaires ou supra auriculaires de casque comporte une paroi frontale **20,** sur laquelle est rapporté un ensemble formé par un saladier **10** supportant le haut-parleur **40** et un capot **30** recouvrant le haut-parleur **40.**

La géométrie de l'oreillette permet d'identifier trois zones distinctes, telles qu'illustrées à la figure 9. La première zone **Z1** correspond à la cavité frontale, formée à l'avant de la paroi frontale **20.** La seconde zone **Z2** correspond à la cavité formée entre le capot **30,** la paroi frontale **20** et le haut-parleur **40,** également appelée cavité arrière, et la troisième zone **Z3** correspond à l'environnement extérieur au capot **30.**

Tel qu'illustré sur les figures 2 et 3, le saladier **10** de haut-parleur **40** présente une forme sensiblement circulaire. L'anneau central **11** du saladier **10** comporte une paroi interne **12** destinée à recevoir l'équipage mobile et une paroi externe **13** comprenant lesdits moyens mécaniques. Le haut-parleur **40,** qui inclut l'équipage mobile, le moteur et le saladier **10,** est destiné à s'encastrer dans une ouverture centrale **21** de la paroi frontale **20,** illustrée sur la figure 4. Le moteur du haut-parleur **40** peut être rapporté sur le saladier **10** par exemple aux moyens des logements **44.** Le moteur est ainsi fixé par la rotation d'ailettes dans les logements **44.**

En particulier, la paroi externe **13** du saladier **10** comporte une languette d'insertion **14** rigide s'étendant radialement vers l'extérieur du saladier **10.** La languette d'insertion **14** peut présenter une forme de demi-cercle ou encore une forme rectangulaire. La languette d'insertion **14** est destinée à coopérer avec un logement de butée **22** de la paroi frontale **20.**

Le logement de butée **22** est surmonté d'une excroissance **23** s'étendant radialement vers l'intérieur de la paroi frontale **20.** Ainsi, lorsque le saladier **10** est inséré dans l'ouverture centrale **21** de la paroi frontale **20,** l'excroissance **23** bloque tout mouvement de translation verticale de la languette **14,** empêchant ainsi le saladier de s'extraire de l'ouverture centrale **21.** Tel qu'illustré sur la figure 9, l'oreillette peut également comprendre des joints d'étanchéité **38** comme par exemple des joints toriques s'étendant entre le saladier **10** et la paroi frontale **20** lorsque le saladier **10** est fixé sur la paroi frontale **20.** En variante, les joints sont réalisés en mousse à cellules fermées telle que la mousse en copolymère éthylène-acétate de vinyle ou mousse EVA, ou encore en mousse Poron^{©}.

En outre, pour limiter les fuites acoustiques éventuelles qui peuvent apparaitre avec ce type de montage mécanique, l'excroissance **23** comporte un trou traversant permettant d'accueillir une vis de fixation antifuite **43** venant appuyer contre la languette d'insertion **14** afin de maintenir le saladier **10** pressé contre la paroi frontale **20** au niveau de la languette d'insertion **14** et ainsi de diminuer les fuites acoustiques dans cette zone. Le saladier **10** comporte également au moins une protubérance **15** destinée à coopérer avec un ergot déformable **25** de la paroi frontale **20.** De préférence, l'ergot déformable **25** s'étend perpendiculairement par rapport à la paroifrontale **20** sur une longueur comprise entre 0.5 et 2.5 cm. L'ergot déformable **25** comporte un corps **27** surmonté d'une tête **26** présentant une face biseautée permettant de contraindre la tête **26** en appui sur la protubérance **15.** Ainsi, lorsque le saladier **10** est inséré dans l'ouverture centrale **21** de la paroi frontale **20,** l'ergot déformable **25** retient le saladier dans l'ouverture centrale **21.**

Dans un mode de réalisation privilégié, les ergots déformables **25** et les protubérances **15** correspondantes sont au nombre de deux et sont répartis symétriquement de part et d'autre du logement de butée **22.**

En outre, pour limiter les fuites acoustiques éventuelles qui peuvent apparaitre avec ce type de montage mécanique, le saladier **10** comporte également au moins deux oreilles **16** destinées à venir en regard de deux plots **24** de réception des oreilles **16.** Les oreilles **16** présentent une forme d'équerre dont la portion supérieure s'étend radialement vers l'extérieur du saladier **10.** Chaque oreille **16** comporte un trou traversant coopérant avec un trou taraudé des plots **24,** par exemple un trou borgne. Les plots **24** sont par exemple de forme cylindrique et s'étendent perpendiculairement avec la paroi frontale **20.** En variante, le saladier **10** peut ne comporter qu'une seule oreille **16,** diamétralement opposée à la languette d'insertion **14.** Les trous des oreilles **16** et des plots **24** sont destinés à recevoir des vis de fixation antifuite **34,** insérées depuis le capot **30,** et traversant le trou de l'oreille **16** pour venir ensuite se ficher dans le trou borgne du plot **24.**

Tel qu'illustré sur la figure 6, un capot **30** est rapporté sur l'ensemble formé par l'association du saladier **10** et de la paroi frontale **20,** illustré à la figure 5.

Tel qu'illustré sur la figure 9, Le capot **30** prend appui sur le haut-parleur **40,** par exemple au niveau des oreilles **16** du saladier **10.** A cet effet, le capot peut présenter des protubérances s'étendant en direction du saladier **10,** formant ainsi des cales d'appui venant en contact avec la face supérieure des oreilles **16.**

Le capot **30** présente des sites de réception **31, 32, 33** de vis de fixation **34, 35, 37** du capot **30** sur la paroi frontale **20.** Parmi ces sites de réception, le capot **30** comporte en particulier des ouvertures **32** permettant l'insertion des vis de fixation antifuite **34** dans la cavité formée entre le capot **30** et la paroi frontale **20** pour ne pas avoir à dévisser le capot **30** afin de fixer les vis de fixation antifuite **34** sur les oreilles **16.** Ces ouvertures **32** sont par exemple ménagées au niveau des cales d'appui. De cette façon, le capot **30** vient en appui contre le saladier **10** du haut-parleur **40,** et permet de le maintenir pressé contre la paroi frontale **20.**

Tel qu'illustré sur la figure 9, l'oreillette peut également comporter des joints d'étanchéité **39** s'étendant entre le capot **30** et la paroi frontale **20** lorsque le capot **30** est fixé sur la paroi frontale **20.**

Tel qu'illustré sur les figures 7 et 8, lorsque le casque est de type actif, le saladier **10** peut également comporter un connecteur **17** comportant une fiche femelle **18** permettant de relier le haut-parleur **40** à la carte électronique du casque. Le connecteur **17** comporte également deux pads **19.**

Ce connecteur **17** permet de relier le haut-parleur **40** à la carte électronique du casque de deux manières. Cette carte électronique est par exemple positionnée dans la cavité formée entre le capot **30** et la paroi frontale **20** ou encore à l'extérieur de cette cavité, entre le capot **30** et la coque externe.

La première manière consiste à brancher une nappe de fil **41,** par exemple de type FPC, reliée à la carte électronique du casque dans la fiche femelle **18.** La carte électronique peut être vissée dans la coque extérieure **50** du casque, qui se situe derrière le capot **30.** La nappe de fils **41** traverse alors une ouverture ménagée dans le capot **30** pour rejoindre la carte électronique. La seconde manière consiste à mettre en contact un connecteur mâle **45** comportant deux broches **36** avec les deux pads **19** du connecteur **17.** Le connecteur mâle **45** est de préférence localisé sous le capot **30.** La fermeture du capot entrainant la mise en contact des broches **36** avec les pads **19.** En variante, la carte électronique peut être positionnée n'importe où dans le casque.

Tel qu'illustré sur la figure 10, l'invention concerne également un procédé de montage **100** du haut-parleur **40 à** l'intérieur de chaque oreillette et de vérification de la conformité de la fixation vis-à-vis des fuites acoustiques. Ce procédé peut être réalisé au sein d'une chaine de montage d'un casque. Pour ce faire, plusieurs postes d'assemblage sont définis. Chaque poste est assuré par un opérateur.

Un haut-parleur **40** est généralement directement fourni avec son saladier **10.** Ainsi, dans la suite de cette description, lorsqu'il est fait référence au saladier, cela implique la présence de tous les éléments du haut-parleur **40.**

Plus précisément, tel qu'illustré sur les figures 11 et 12, la première étape **101** du procédé consiste, pour l'opérateur, à positionner le haut-parleur **40** en plaçant la languette d'insertion **14** du saladier **10** dans le logement de butée **22.** Pour ce faire, le logement de butée **22** présente préférentiellement une forme semi-circulaire s'étendant radialement vers l'extérieur par rapport au centre du haut-parleur **40** lorsque celui-est est fixé sur la paroi frontale **20.** La languette d'insertion **14** présente également préférentiellement une forme adaptée à la forme semi-circulaire du logement de butée **22.** Lorsque la languette d'insertion **14** est insérée dans le logement de butée **22,** le saladier **10** peut basculer autour du pivot formé par le logement de butée **22** et être appuyé contre la paroi frontale **20** de sorte à déformer l'au moins un ergot déformable **25** de la paroi frontale **20** sous l'action de l'au moins une protubérance **15** du saladier **10,** dans une étape **102,** illustrée à la figure 13. De préférence, le saladier **10** peut comporter deux protubérances **15** aptes à coopérer avec deux ergots déformables **25.** Les ergots déformables **25** sont préférentiellement positionnés avec la languette d'insertion **14** de sorte à former sensiblement un triangle équilatéral inscrit dans l'anneau du saladier **10.** Les étapes **101** et **102** sont réalisées par le même opérateur. Additionnellement, les branchements du haut-parleur **40** selon l'une des deux manières décrites précédemment sont effectués de sorte à relier le haut-parleur **40** à la carte électronique. L'ensemble formé par l'association du haut-parleur **40** et de la paroi frontale **20** est ensuite transféré vers un autre poste, dans lequel un capot **30** peut être rapporté sur la paroi frontale **20.**

Selon les modes de réalisation, l'étape suivante peut consister en l'insertion de deux vis de fixation antifuite **34** à travers les ouvertures **32.** Les ouvertures **32** débouchent en regard des oreilles **16.** Ainsi, tel qu'illustré sur la figure 9, les vis de fixation antifuite **34** traversent tour à tour le capot **30,** les oreilles **16** et viennent se ficher dans les plots **24** de la paroi frontale **20.** Ces vis de fixation antifuite **34** permettent ainsi de maintenir à la fois le capot **30,** le haut-parleur **40** et la paroi frontale **20.** Elles assurent à la fois l'étanchéité entre la cavité avant **Z1** et la cavité arrière **Z2** et l'étanchéité entre la cavité arrière **Z2** et l'environnement extérieur **Z3.** En variante, dans une étape **103,** illustrée à la figure 14, la fixation du capot **30** peut être assurée à la fois par le vissage des vis de fixation antifuite **34** et par le vissage de deux premières vis de fixation **37** dans les sites de réception **33.** Les sites de réception **33** présentent une ouverture traversante et coopèrent avec des plots **29** de la paroi frontale **20.** Les plots **29** comportent en outre une ouverture permettant de visser les vis de fixation **37.** Ainsi, les vis de fixation **37** traversent les sites de réception **33** avant de se ficher dans les plots **29,** maintenant ainsi le capot à la paroi frontale **20.**

Après la fixation du capot **30,** l'ensemble formé par l'association du haut-parleur **40,** de la paroi frontale **20** et du capot **30** peut être déplacé vers un autre poste dans lequel les fuites entre la cavité frontale **Z1** et la cavité arrière **Z2** et les fuites entre la cavité arrière **Z2** et l'environnement extérieur **Z3** peuvent être mesurées. Ces mesures peuvent être réalisée simultanément ou séquentiellement sans changer l'invention. Cette étape **104** permet de déterminer si les vis de fixation **37** et/ou les vis de fixation antifuite **34** suffisent à garantir la limitation des fuites acoustiques en fonction des performances recherchées. Pour ce faire, un microphone peut être placé dans la cavité frontale et/ou dans la cavité arrière alors que le haut-parleur **40** est utilisé pour générer des sons sur une gamme de fréquence attendue. En variante, il est possible de réaliser une mesure d'impédance électrique.

Si un besoin de limitation des fuites entre la cavité arrière **Z2** et l'environnement extérieur **Z3** est constaté, il est possible, dans une étape **105** illustrée à la figure 15, de transférer l'ensemble formé par l'association du haut-parleur **40,** de la paroi frontale **20** et du capot **30** vers un autre poste et d'ajouter des vis de fixation, supplémentaires, par exemple au nombre de deux, fixées à travers le capot **30** en traversant les sites de réception **31.** Les sites de réception **31** présentent une ouverture traversante et coopèrent avec des plots **29** de la paroi frontale **20.**

Si un besoin de limitation des fuites entre la cavité frontale **Z1** et la cavité arrière **Z2** est constaté, il est possible de démonter les vis de fixation **37** et les vis de fixation antifuite **34** du capot **30** et d'enlever le capot **30.** Une nouvelle vis de fixation antifuite **43** peut alors être insérée, dans une étape **107,** illustrée à la figure 16, dans l'excroissance **23** pour appuyer contre la languette d'insertion **14.**

Les étapes **105** et **107** peuvent être réalisées dans n'importe quel ordre sans changer l'invention. Pour finir, l'étape **108** vise à remonter le capot **30** avec les vis de fixation **37, 35** et les vis de fixation antifuite **34** et à mesurer, dans une étape **110,** les fuites restantes afin de constater la conformité du montage du haut-parleur **40** par rapport aux performances recherchées.

Pour conclure, l'invention permet d'apporter des solutions de fixation du saladier sur la paroi frontale permettant de limiter l'apparition de fuites acoustiques tout en étant respectueuses de l'environnement.

## Revendications

1. Oreillette circum-auriculaire ou supra-auriculaire d'un casque audio comportant :
- une paroi frontale (20),
- un haut-parleur (40) équipé d'un saladier (10), fixé sur la paroi frontale (20), et
- un capot (30) fixé sur la paroi frontale (20) de sorte à recouvrir le haut-parleur (40), ***caractérisé en ce que*** la paroi frontal (20) comporte un ergot déformable (25), et **en ce que** le haut-parleur (40) et le capot (30) sont fixés de manière amovible sur la paroi frontale (20) par la coopération réversible de moyens mécaniques, localisés sur le capot (30) et sur une paroi externe (13) du saladier (20), avec de moyens mécaniques correspondants localisés sur la paroi frontale (20),
lesdits moyens mécaniques du saladier (10) comportant au moins une protubérance (15) destinée à coopérer avec ledit ergot déformable (25) de la paroi frontale (20), et
lesdits moyens mécaniques du capot (30) comportant des sites de réception (31, 32, 33) de vis de fixation (34, 35, 37) du capot (30) sur la paroi frontale (20), le capot venant presser le haut-parleur (40) de sorte à garantir l'appui du saladier (10) contre la paroi frontale (20).

2. Oreillette selon la revendication 1, ***caractérisé en ce que*** le saladier (10) comporte en outre au moins deux oreilles (16) présentant une forme d'équerre dont la portion supérieure s'étend radialement vers l'extérieur du saladier (10), les deux oreilles (16) étant destinées à venir en regard de deux plots troués (24) de la paroi frontale (20), chaque oreille (16) comportant un trou traversant destiné à recevoir une vis de fixation antifuite (34), c'est-à-dire une vis permettant de maintenir ensemble le capot (30), le haut-parleur (40) et la paroi frontale (20) tout en assurant une étanchéité entre une cavité avant (Z1) et une cavité arrière (Z2) et une étanchéité entre la cavité arrière (Z2) et un environnement extérieur (Z3).

3. Oreillette selon la revendication 2, ***caractérisé en ce que*** le capot (30) vient presser le haut-parleur (40) au niveau de deux oreilles (16) du saladier (10).

4. Oreillette selon la revendication 2 ou 3, ***caractérisé en ce que*** les sites de réception du capot (30) incluent des ouvertures (32) permettant d'accueillir lesdites vis de fixation antifuite (34), de sorte que lesdites vis de fixation antifuite (34) traversent le capot (30) et les oreilles (16), pour être vissées dans les plots (24) de la paroi frontale (20).

5. Oreillette selon l'une des revendications 1 à 4, ***caractérisé en ce que*** le saladier (10) comporte en outre une languette d'insertion (14) s'étendant radialement vers l'extérieur du saladier (10) et destinée à coopérer avec un logement de butée (22) de la paroi frontale (20).

6. Oreillette selon la revendication 5, ***caractérisé en ce que*** les protubérances (15) sont au nombre de deux et sont destinées à être réparties symétriquement de part et d'autre du logement de butée (22).

7. Oreillette selon l'une des revendications 1 à 6, ***caractérisé en ce que*** le saladier (10) comporte également un connecteur (17) comportant deux pads (19) et une fiche femelle (18), le connecteur (17) étant destiné à relier de deux manières le haut-parleur (40) à une carte électronique du casque.

8. Oreillette selon l'une des revendications 1 à 7, ***caractérisée en ce qu'***elle comporte en outre une coque extérieure (50) dans laquelle sont rapportés l'ensemble formé par la paroi frontale (20), le haut-parleur (40) équipé du saladier (10) et le capot (30).

9. Procédé de montage (100) d'une oreillette l'une des revendications 1 à 8, ledit procédé comportant les étapes de :
positionnement (102) du saladier (10) contre la paroi frontale (20) de l'oreillette, par coopération de l'au moins une protubérance (15) avec l'au moins un ergot déformable (25) de la paroi frontale (20),
fixation (103) du capot (30) sur la paroi frontale (20), par vissage d'au moins une vis de fixation (34, 35, 37), dans au moins un site de réception (31, 32, 33) du capot (30), les sites de réception (31, 32, 33) présentant une ouverture traversante coopérant avec des plots (24, 29) de la paroi frontale (20),
mesure (104) des fuites acoustiques entre une cavité frontale (Z1) formée à l'avant de la paroi frontale (20) et la cavité arrière (Z2) formée à l'arrière de la paroi frontale (20), et
mesure (104) des fuites acoustiques entre la cavité arrière (Z2) et l'environnement extérieur (Z3) au capot.

10. Procédé de montage selon la revendication 9, d'une oreillette selon la revendication 4, ledit procédé comportant en outre les étapes de :
positionnement (101) de la languette d'insertion (14) dans le logement de butée (22) et basculement du saladier (10) de sorte à déformer l'au moins un ergot déformable (25) pour permettre l'insertion des protubérances (15),
fixation (103) du capot (30) sur la paroi frontale (20), par vissage de vis de fixation antifuite (34) à travers le capot (30), en traversant les ouvertures (32), les vis de fixation antifuite (34) pénétrant dans les ouvertures des oreilles (16) pour être vissées dans les plots (24),
si un besoin de limitation des fuites entre la cavité frontale (Z1) et la cavité arrière (Z2) est constaté, démontage (106) des vis de fixation antifuite (34) du capot (30) et insertion (107) d'une nouvelle vis de fixation antifuite (43) dans l'excroissance (23) de la paroi frontale (20) pour appuyer contre la languette d'insertion (14) du saladier (10),
remontage (108) du capot (30) avec les vis de fixation antifuite (34) et nouvelle mesure (110) des fuites acoustiques restantes.

11. Procédé de montage selon la revendication 9, d'une oreillette selon la revendication 4, ledit procédé comportant en outre l'étape de fixation (105) de vis de fixation (35, 37) dans les sites de réception du capot (31,33), si un besoin de limitation des fuites entre la cavité arrière (Z2) et l'environnement extérieur (Z3) est constaté après la mesure (104) des fuites acoustiques.

## Patentansprüche

1. Ohrumschließende oder ohraufliegende Hörmuschel eines Headsets, die Folgendes umfasst:
- eine Vorderwand (20),
- einen Lautsprecher (40), der mit einer Schale (10) ausgestattet ist, die an der Vorderwand (20) befestigt ist, und
- eine Haube (30), die an der Vorderwand (20) so befestigt ist, dass sie den Lautsprecher (40) abdeckt, ***dadurch gekennzeichnet,* dass** die Vorderwand (20) einen verformbaren Stift (25) aufweist, und dass der Lautsprecher (40) und die Haube (30) abnehmbar an der Vorderwand (20) befestigt sind, indem mechanische Mittel an der Haube (30) und an einer Außenwand (13) der Schale (20) mit entsprechenden mechanischen Mitteln an der Vorderwand (20) reversible zusammenwirken,
die mechanischen Mittel der Schale (10) mindestens einen Vorsprung (15) umfassen, der dazu bestimmt ist, mit dem verformbaren Stift (25) der Vorderwand (20) zusammenzuwirken, und
die mechanischen Mittel der Haube (30) Aufnahmestellen (31, 32, 33) für Schrauben (34, 35, 37) zur Befestigung der Haube (30) an der Vorderwand (20) umfassen, wobei die Haube den Lautsprecher (40) so presst, dass die Schale (10) an der Vorderwand (20) anliegt.

2. Hörmuschel nach Anspruch 1, ***dadurch gekennzeichnet,* dass** die Schale (10) außerdem mindestens zwei Ösen (16) in Winkelform umfasst, deren oberer Teil sich radial in Richtung der Außenseite der Schale (10) erstreckt, wobei die beiden Ösen (16) auf zwei mit Löchern durchsetze Noppen (24) der Vorderwand (20) auszurichten sind, jede Öse (16) ein Durchgangsloch zur Aufnahme einer leckfreien Befestigungsschraube (34) aufweist, d.h. einer Schraube, mit welcher die Baugruppe bestehend aus Haube (30), Lautsprecher (40) und Vorderwand (20) zusammengehalten wird und eine Dichtigheit zwischen der vorderen Vertiefung (Z1) und einer hinteren Vertiefung (Z2) sowie eine Dichtigheit zwischen der hinteren Vertiefung (Z2) und einer äußeren Umgebung (Z3) gewährleistet.

3. Hörmuschel nach Anspruch 2, ***dadurch gekennzeichnet,* dass** die Haube (30) den Lautsprecher (40) an zwei Ösen (16) der Schale (10) presst.

4. Hörmuschel nach Anspruch 2 oder 3, ***dadurch gekennzeichnet,* dass** die Aufnahmestellen der Haube (30) Öffnungen (32) zur Aufnahme der leckfreien Befestigungsschrauben (34) umfassen, so dass die genannten leckfreien Befestigungsschrauben (34) durch die Haube (30) und die Ösen (16) hindurchgehen und in die Noppen (24) der Vorderwand (20) eingeschraubt werden.

5. Hörmuschel nach einem der Ansprüche 1 bis 4, ***dadurch gekennzeichnet,* dass** die Schale (10) ferner eine Einstecklasche (14) aufweist, die sich radial in Richtung der Außenseite der Schale (10) erstreckt und dazu bestimmt ist, mit einem Anschlaggehäuse (22) der Vorderwand (20) zusammenzuwirken.

6. Hörmuschel nach Anspruch 5, ***dadurch gekennzeichnet,* dass** es zwei Vorsprünge (15) gibt, die symmetrisch auf beiden Seiten des Anschlagsgehäuses (22) verteilt sind.

7. Hörmuschel nach einem der Ansprüche 1 bis 6, ***dadurch gekennzeichnet,* dass** die Schale (10) auch einen Connector (17) mit zwei Polstern (19) und einer Steckbuchse (18) aufweist, wobei der Connector (17) dazu bestimmt ist, den Lautsprecher (40) auf zwei Arten mit einer Elektronikkarte des Headsets zu verbinden.

8. Hörmuschel nach einem der Ansprüche 1 bis 7, ***dadurch gekennzeichnet,* dass** sie außerdem eine Außenhülle (50) aufweist, in welche die Baugruppe bestehend aus der Vorderwand (20), dem mit der Schale (10) ausgestatteten Lautsprecher (40) und der Haube (30) eingesetzt ist.

9. Verfahren zur Montage (100) einer Hörmuschel nach einem der Ansprüche 1 bis 8, wobei das Verfahren folgende Schritte umfasst:
Positionierung (102) der Schale (10) gegen die Vorderwand (20) der Hörmuschel durch Zusammenwirken des mindestens einen Vorsprungs (15) mit dem mindestens einen verformbaren Stift (25) der Vorderwand (20),
Befestigung (103) der Haube (30) an der Vorderwand (20) durch Einschrauben mindestens einer Befestigungsschraube (34, 35, 37) in mindestens eine Aufnahmestelle (31, 32, 33) der Haube (30), wobei die Aufnahmestellen (31, 32, 33) eine durchgehende Öffnung aufweisen, die mit den Noppen (24, 29) der Vorderwand (20) zusammenarbeitet,
Messung (104) des Schallaustritts zwischen einer vorderen Vertiefung (Z1), die vor der Vorderwand (20) gebildet ist, und der hinteren Vertiefung (Z2), die hinter der Vorderwand (20) gebildet ist, und
Messung (104) des Schallaustritts zwischen der hinteren Vertiefung (Z2) und der äußeren Umgebung (Z3) der Haube.

10. Verfahren zum Montieren nach Anspruch 9, einer Hörmuschel nach Anspruch 4, wobei das Verfahren ferner folgende Schritte umfasst:
Positionierung (101) der Einstecklasche (14) in das Anschlaggehäuse (22) und Kippen der Schale (10), um den mindestens einen verformbaren Stift (25) zu verformen, damit die Vorsprünge (15) eingeführt werden können,
Befestigung (103) der Haube (30) an der Vorderwand (20) durch Einschrauben von leckfreien Befestigungsschrauben (34) über die Öffnungen (32) durch die Haube (30) hindurch, wobei die leckfreien Befestigungsschrauben (34) durch die Öffnungen der Ösen (16) führen und dann in die Noppen (24) eingeschraubt werden,
wenn ein Bedarf zur Begrenzung von Lecks zwischen der vorderen Vertiefung (Z1) und der hinteren Vertiefung (Z2) festgestellt wird, sind die leckfreien Befestigungsschrauben (34) der Haube (30) zu entfernen (106) und es ist eine neue leckfreie Befestigungsschraube (43) in die Ausstülpung (23) der Vorderwand (20) einzusetzen (107), damit sie gegen die Einstecklasche (14) der Schale (10) drückt, erneute Montage (108) der Haube (30) mit den leckfreien Befestigungsschrauben (34) und erneute Messung (110) der verbleibenden Schallaustritte.

11. Verfahren zur Montage nach Anspruch 9 einer Hörmuschel nach Anspruch 4, wobei das Verfahren weiterhin den Schritt der Befestigung (105) von Befestigungsschrauben (35, 37) in den Aufnahmestellen der Haube (31, 33) umfasst, wenn nach der Messung (104) des Schallaustritts ein Bedarf zur Begrenzung der Leckage zwischen der hinteren Vertiefung (Z2) und der äußeren Umgebung (Z3) festgestellt wird.

## Claims

1. A circumaural or supra-aural earpiece of an audio headset comprising:
- a front wall (20),
- a loudspeaker (40) equipped with a basket assembly (10), fixed on the front wall (20), and
- a cap (30) fixed on the front wall (20) so as to cover the loudspeaker (40), **characterized in that** the front wall (20) comprises a deformable stub (25), and **in that** the loudspeaker (40) and the cap (30) are removably fixed on the front wall (20) by the reversible cooperation of mechanical means, located on the cap (30) and on an external wall (13) of the basket assembly (20), with corresponding mechanical means located on the front wall (20),
said mechanical means of the basket assembly (10) comprising at least one protuberance (15) intended to cooperate with said deformable stub (25) of the front wall (20), and
said mechanical means of the cap (30) comprising reception sites (31, 32, 33) of fixing screws (34, 35, 37) of the cap (30) on the front wall (20), the cap pressing the loudspeaker (40) so as to guarantee the pressing of the basket assembly (10) against the front wall (20).

2. The earpiece according to claim 1, **characterized in that** the basket assembly (10) further comprises at least two ears (16) in the form of a bracket, the upper portion of which extends radially toward the outside of the basket assembly (10), the two ears (16) being intended to come opposite two perforated studs (24) of the front wall (20), each ear (16) comprising a through hole intended to receive an anti-leakage fixing screw (34) that is to say a screw allowing to hold together the cover (30), the loudspeaker (40) and the front wall (20) while ensuring a seal between a front cavity (Z1) and a rear cavity (Z2) and a seal between the rear cavity (Z2) and an external environment (Z3).

3. The earpiece according to claim 2, **characterized in that** the cap (30) presses the loudspeaker (40) at the site of two ears (16) of the basket assembly (10).

4. The earpiece according to claim 2 or 3, **characterized in that** the reception sites of the cap (30) include openings (32) making it possible to accommodate said anti-leakage fixing screws (34), so that said anti-leakage fixing screws (34) pass through the cap (30) and the ears (16), in order to be screwed into the studs (24) of the front wall (20).

5. The earpiece according to any one of claims 1 to 4, **characterized in that** the basket assembly (10) further comprises an insertion tab (14) extending radially toward the outside of the basket assembly (10) and intended to cooperate with a stop housing (22) of the front wall (20).

6. The earpiece according to claim 5, **characterized in that** the protuberances (15) are two in number and are intended to be distributed symmetrically on either side of the stop housing (22).

7. The earpiece according to any one of claims 1 to 6, **characterized in that** the basket assembly (10) also comprises a connector (17) comprising two pads (19) and a female plug (18), the connector (17) being intended to connect the loudspeaker (40) to an electronic board of the headset in two ways.

8. The earpiece according to any one of claims 1 to 7, **characterized in that** it further comprises an external shell (50) in which are attached the assembly formed by the front wall (20), the loudspeaker (40) equipped with the basket assembly (10) and the cap (30).

9. An assembly method (100) of an earpiece according to any one of claims 1 to 8, said method comprising the steps of:
positioning (102) the basket assembly (10) against the front wall (20) of the earpiece, by cooperation of the at least one protuberance (15) with the at least one deformable stub (25) of the front wall (20),
fixing (103) the cap (30) on the front wall (20), by screwing in at least one fixing screw (34, 35, 37), in at least one reception site (31, 32, 33) of the cap (30), the reception sites (31, 32, 33) having a through opening cooperating with studs (24, 29) of the front wall (20),
measuring (104) the acoustic leaks between a front cavity (Z1) formed at the front of the front wall (20) and the rear cavity (Z2) formed at the rear of the front wall (20), and
measuring (104) the acoustic leaks between the rear cavity (Z2) and the external environment (Z3) of the cap.

10. The assembly method according to claim 9, of an earpiece according to claim 4, said method further comprising the steps of:
positioning (101) the insertion tab (14) in the stop housing (22) and tilting the basket assembly (10) so as to deform the at least one deformable stub (25) in order to allow the insertion of the protuberances (15),
fixing (103) the cap (30) on the front wall (20), by screwing anti-leakage fixing screws (34) through the cap (30), passing through the openings (32), the anti-leakage fixing screws (34) penetrating into the openings of the ears (16) in order to be screwed into the studs (24),
if a need to limit leaks between the front cavity (Z1) and the rear cavity (Z2) is noted, disassembling (106) the anti-leakage fixing screws (34) of the cap (30) and inserting (107) a new anti-leakage fixing screw (43) in the protrusion (23) of the front wall (20) in order to press against the insertion tab (14) of the basket assembly (10),
reassembling (108) the cap (30) with the anti-leakage fixing screws (34), and new measurement (110) of the remaining acoustic leaks.

11. The assembly method according to claim 9, of an earpiece according to claim 4, said method further comprising the step of fixing (105) fixing screws (35, 37) in the reception
sites of the cap (31, 33), if a need to limit leaks between the rear cavity (Z2) and the external environment (Z3) is noted after the measurement (104) of the acoustic leaks.
